# EUROPÄISCHE PATENTSCHRIFT

(11) **EP 2 301 859 B1**
(45) Veröffentlichungstag und Bekanntmachung des Hinweises auf die Patenterteilung: **13.03.2013**
(21) Anmeldenummer: 09012196.3
(22) Anmeldetag: 25.09.2009
(51) Int. Cl.: B65D 75/00, B65D 75/56, B65D 75/58, B65D 33/10

(54) **Standbeutel aus einer heißsiegelfähigen Kunststofffolie und Verfahren zu ihrer Herstellung**
Stand bag made of a heat sealable plastic film and method for its manufacture
Sachet à fond plat à partir d'une feuille de plastique pouvant être scellée à chaud et son procédé de fabrication

(43) Veröffentlichungstag der Anmeldung: 30.03.2011
(73) Patentinhaber: Mondi Halle GmbH, 33790 Halle (DE)
(72) Erfinder: Kösters, Jens, 49134 Wallenhorst (DE)
(74) Vertreter: Albrecht, Rainer Harald

(56) Entgegenhaltungen:
- EP-A- 1 792 722
- WO-A-00/58174
- DE-A1- 3 119 179
- DE-A1- 3 925 379
- DE-A1- 3 925 981

## Beschreibung

Die Erfindung betrifft einen Standbeutel aus einer heißsiegelfähigen Kunststofffolie, insbesondere für flüssiges Füllgut, mit einer Frontwand und einer Rückwand, die an ihren Längskanten durch Siegelnähte verbunden sind, sowie mit einem nach innen gefalteten Folienboden und einem ebenfalls nach innen gefalteten Foliendeckel. Die Frontwand und der Foliendeckel sind durch eine Quersiegelnaht verbunden. In dem Verbindungsbereich zwischen der Frontwand und dem Foliendeckel ist eine Verschlusseinrichtung angeordnet, welche flüssigkeitsdicht mit den angrenzenden Flächen des Foliendeckels und der Frontwand verbunden ist.

Standbeutel mit den eingangs beschriebenen Merkmalen sind beispielsweise aus EP 1 233 915 A1 bekannt. Sie zeichnen sich im Vergleich zu blasgeformten Verpackungsbehältern durch ein wesentlich geringeres Gewicht aus und haben ferner den Vorteil, dass die Leergebinde platzsparend transportiert werden können und die Verpackungen nach ihrer Entleerung wieder zusammengefaltet sowie platzsparend entsorgt werden können. Aufgrund ihrer geringen Formstabilität lassen sich die flexiblen Beutelverpackungen beim Ausgießen des Füllgutes allerdings schlechter handhaben. Es ist schwierig, die Beutelverpackung beim Ausgießen des Füllgutes zu halten, da die Beutelwände nachgiebig sind und sich die Form sowie das Beutelvolumen während der Füllgutentnahme ständig ändert. Eine dosierte Füllgutentnahme erfordert einiges Geschick. Die Probleme nehmen dabei mit zunehmender Gebindegröße zu.

Vor diesem Hintergrund liegt der Erfindung die Aufgabe zugrunde, die Handhabung eines zu Verpackungszwecken eingesetzten Standbeutels zu verbessern. Insbesondere besteht die Aufgabe darin, einen Standbeutel anzugeben, der beim Ausgießen bzw. Schütten des Füllgutes sicher gefasst werden kann und eine dosierte Abgabe von fließfähigen, insbesondere flüssigen Produkten ermöglicht.

Ausgehend von einem Standbeutel mit den eingangs beschriebenen Merkmalen wird die Aufgabe erfindungsgemäß dadurch gelöst, dass ein Folientragegriff etwa mittig an der Rückwand angeordnet ist. Das Ausgießelement kann als Ausgießtülle ausgebildet sein, welche eine genaue Dosierung des ausgegossenen Füllgutes ermöglicht und mit einer Kappe verschlossen ist. Insbesondere kann das Ausgießelement auch einen Schraubverschluss aufweisen, mit dem ein dichter und zuverlässiger Wiederverschluss erreicht werden kann.

Durch die erfindungsgemäße Anordnung des Folientragegriffes an der Rückwand des Standbeutels wird erreicht, dass die Verpackung beim Ausgießen des Füllgutes stets so gehalten wird, dass die Verschlusseinrichtung zwangsläufig an der tiefsten Stelle liegt. Das erlaubt eine dosierte Füllgutabgabe sowie eine unproblematische Restentleerung. Während des Ausgießvorganges ändert sich das Volumen und die Form der Verpackung. Stets kann der erfindungsgemäße Standbeutel aber mit einer Hand sicher gehalten und so ausgerichtet werden, dass das in dem Standbeutel enthaltene Füllgut, insbesondere eine Flüssigkeit der Verschlusseinrichtung zufließt. Dabei kann der Folientragegriff eine Handgriffschlaufe aufweisen, die entweder parallel oder quer zu den Längskanten ausgerichtet ist. Der Folientragegriff liegt vorzugsweise innerhalb der Außenkontur des Standbeutels und stört daher nicht beim Transport der flachgelegten und zunächst ungefüllten Beutel. Der erfindungsgemäße Folientragegriff lässt es ferner zu, dass die Verpackung nach ihrer vollständigen Entleerung wieder zusammengefaltet und platzsparend entsorgt werden kann.

Es bestehen mehrere Möglichkeiten der konstruktiven Ausgestaltung des Folientragegriffes. Die Auswahl richtet sich nach der Beanspruchung und ist abhängig von der Größe des Standbeutels bzw, dem Füllgewicht für das er ausgelegt ist. Eine erste Ausführungsform sieht vor, dass der Folientragegriff an der beutelinnenseitigen Fläche der Rückwand oder des Folienbodens befestigt und durch eine Grifföffnung in der Rückwand bzw. im Folienboden zugänglich ist Die Befestigung erfolgt vorzugsweise durch Heißsiegeln. Die Grifföffnung ist flüssigkeitsdicht durch ein Folienblatt verschlossen, welches an der Rückseite des Folientragegriffes durch eine die Grifföffnung umgebende Siegelnaht mit der Beutelinnenfläche verbunden ist. Vorzugsweise ist die Grifföffnung durch einen heraustrennbaren Folienabschnitt der Frontwand oder des Folienbodens verschlossen, so dass der Folientragegriff vollständig innerhalb der Kontur des Standbeutels angeordnet ist. Die Standbeutel, welche eine Beutelherstellungsanlage zunächst als flachgelegte, ungefüllte Beutel verlassen, weisen glatte Oberflächen auf und lassen sich infolge dessen gut stapeln und transportieren. Auch der Transport von gefüllten Standbeuteln, beispielsweise in Kartons oder anderen Verpackungen wird nicht beeinträchtigt, wenn der Folientragegriff hinter einer glatten Außenfläche des Beutels versteckt angeordnet ist.

Wenn der Folientragegriff für große Beanspruchungen ausgelegt werden muss, ist die folgende Ausgestaltung vorteilhaft. Der Folientragegriff weist in diesem Falle eine aus einem Folienstreifen bestehende Schlaufe auf, die ein Trägerblatt umgreift. Das an beiden Seiten der Schlaufe überstehende Trägerblatt ist an dem rückseitigen Folienblatt und/oder an der Beutelinnenfläche vorzugsweise durch Heißsiegeln befestigt. Die beschriebene Tragegriffkonstruktion hat den Vorteil, dass die beim Tragen des Standbeutels wirkende Kraft zunächst auf das Trägerblatt und damit auf eine große Fläche verteilt wird. Die gleichmäßige Kraftverteilung ermöglicht die Übertragung großer Traglasten. Bei kleineren Standbeuteln, die für ein geringeres Füllgewicht ausgelegt sind, kann der Folientragegriff auch als einfacher Folienstreifen ausgebildet sein. Zur Befestigung eines solchen einfacheren Folientragegriffes bietet es sich an, die Enden durch Öffnungen in der Beutelhülle mit einem Folienblatt thermisch zu verbinden, welches mit Siegelnähten an der Beutelinnenfläche befestigt ist und die Öffnungen flüssigkeitsdicht verschließt. Gemäß einer weiteren möglichen Ausgestaltung des Folientragegriffs ist an der Beutelinnenfläche ein Verstärkungsblatt angeordnet und durch Heißsiegeln mit der Innenfläche verbunden, wobei eine Griffschlaufe aus einem randseitig von zwei Schlitzen begrenzten Abschnitt der Beutelfolie und des Verstärkungsblattes gebildet ist. Zusätzlich ist ein Verschlussblatt vorgesehen, mit dem eine durch die Griffschlaufe gebildete Öffnung an der Beutelinnenseite abgedeckt ist. Um eine erhöhte Tragkraft zu erreichen, können die die Griffschlaufe definierenden Schlitze jeweils zwischen zwei Siegelnähten angeordnet sein, mit denen das Verstärkungsblatt auf die Beutelinnenfläche aufgesiegelt ist.

Die Frontwand, die Rückwand, der Folienboden und der Foliendeckel können durch Falten einer flächigen Materialbahn geformt werden. Dabei sind die Frontwand und der Foliendeckel durch eine Siegelnaht verbunden, welche die gefaltete Materialbahn schlauchförmig schließt und eine Kante des Standbeutels bildet. Auch die Faltkanten zwischen dem Folienboden und den Folienflächen der Frontwand und Rückwand sowie die Faltkanten zwischen dem Foliendeckel und den Folienflächen der Frontwand und Rückwand sind zweckmäßig durch Siegelnähte, so genannte Blindsiegelnähte, verstärkt. Ferner sind in den Beutelecken vorzugsweise diagonale Siegelnähte vorgesehen, die sich von den Rändern des Folienbodens oder des Foliendeckels jeweils bis zu den Längskanten des Beutels erstrecken und die Frontwand oder Rückwand mit einer benachbarten Flanke des Folienbodens oder Foliendeckels verbinden.

Üblicherweise weisen der Folienboden sowie der Foliendeckel gleiche Abmessungen auf. Zur Verbesserung des Ausgießverhaltens kann es jedoch vorteilhaft sein, wenn der Folienboden eine größere Breite aufweist als der Foliendeckel. Das bedeutet, dass der Folienboden im flachgelegten Zustand eine tiefere Falte bildet als der Bereich des Foliendeckels.

Als Kunststofffolie zur Fertigung des Standbeutels bieten sich eine Vielzahl von Polymeren und Materialkombinationen an. Insbesondere kann der Standbeutel aus transparenten Polymeren gefertigt oder mit Fenstern ausgestattet sein, um den Füllstand erkennen zu können. Vorteilhafte Materialkombinationen sind beispielsweise PET/PE, OPP/PE, PET/OPA/PP, OPP/PP und PE/PE. Zusätzlich können transparente Barriereschichten durch SiOx-beschichtete Folien oder durch coextrudierte Barrierepolymerschichten, z. B. EVOH vorgesehen sein. Als Kunststofffolien können auch Verbundmaterialien zur Anwendung kommen, die eine oder mehrere Schichten aus biologisch abbaubaren und nachwachsenden Rohstoffen aufweisen. Als Beispiele sind Cellulose/Stärke-Polyester- und OPLA/PLA-Polyester-Compounds zu nennen. Für den erfindungsgemäßen Standbeutel kommen insbesondere aber auch Verbundmaterialien in Betracht, die eine metallische Zwischenschicht oder eine Zwischenschicht aus einen metallisierten Polymer umfassen. Vorteilhafte Materialkombinationen sind PET/Alu/PE, PET/Alu/PP sowie OPP (metallisiert)/PP.

Die Dicke der Kunststofffolie hängt maßgeblich ab von der Beutelgröße und dem Füllgewicht, für das der Standbeutel ausgelegt ist. Ein Standbeutel für Flüssigkeiten mit einem Füllvolumen von etwa 2,5 L kann beispielsweise aus einer Kunststofffolie gefertigt werden, die einen dreischichtigen Aufbau mit einer 12 µm dicken Außenschicht aus PET, einer 12 µm dicken Zwischenschicht aus PET sowie einer 100 µm dicken Polyethylenschicht an der Beutelinnenseite aufweist. Zur Erhöhung der Fallfestigkeit können schließlich auch Gewebe im Folienverbund eingesetzt werden. Eine solche Kunststofffolie weist beispielsweise einen Schichtenverbund aus PE/Gewebe/PE auf.

Gegenstand der Erfindung ist auch ein Verfahren zur Herstellung des beschriebenen Standbeutels mit den nachfolgend beschriebenen Verfahrensschritten. Auf einer ebenen Folienbahn werden in vorgegebenen Abständen Folientragegriffe so befestigt, dass die Folientragegriffe nach Umfalten der Folienbahn an einer Folienfläche positioniert sind, die eine Rückwand der Standbeutel bildet. Die Folienbahn wird durch Falten in einen flachgelegten Seitenfaltenschlauch umgeformt, der an einer Längsseite zwischen einer V-förmig eingelegten Falte und einer die Frontwand der Standbeutel bildenden Fläche noch offen ist. Der Seitenfaltenschlauch wird an seiner offenen Längsseite mit einer Längssiegelnaht geschlossen, die in vorgegebenen Abständen unterbrochen ist und dadurch Öffnungen zum Einsetzen von Verschlusseinrichtungen freigibt. Die Verschlusseinrichtungen werden sodann in die Öffnungen in der Längssiegelnaht eingesetzt und nachfolgend mit der Folienbahn flüssigkeitsdicht verbunden. Die Verbindung erfolgt vorzugsweise mit einem Heißsiegelwerkzeug, wobei die Form des Heißsiegelwerkzeuges an die Kontur des Ausgießelementes anzupassen ist. Die untere und obere Folienfläche des flachgelegten Seitenfaltenbeutels werden dann noch mit Quersiegelnähten verbunden, bevor von dem Seitenfaltenschlauch Standbeutel abgetrennt werden, deren Längskanten von den Quersiegelnähten geformt worden sind.

Im Folgenden wird die Erfindung anhand von Ausführungsbeispielen erläutert. Es zeigen schematisch:
- **Fig. 1**: die Vorderseite eines flachgelegten Standbeutels mit einer Ansicht der Frontwand,
- **Fig. 2**: die Rückseite des flachgelegten Standbeutels mit einer Ansicht der Rückwand,
- **Fig. 3**: eine Seitenansicht des flachgelegten, zu Darstellungszwecken leicht gespreizten Standbeutels mit einem Blick auf den Foliendeckel,
- **Fig**. **4**: eine Seitenansicht des flachgelegten, zu Darstellungszwecken leicht gespreizten Standbeutels mit einem Blick auf den Folienboden,
- **Fig. 5**: die Einzelteilzeichnung eines Folientragegriffes,
- **Fig. 6**: die Handhabung eines als Verpackung für Flüssigkeiten verwendeten Standbeutels beim Ausgießen des Füllgutes,
- **Fig. 7**: ein Verfahren zur Herstellung der beschriebenen Standbeutel.

Der in den Fig. 1 bis 4 sowie 6 dargestellte Standbeutel besteht aus einer heißsiegelfähigen, vorzugsweise mehrschichtigen Kunststofffolie und dient der Verpackung von fließfähigen, insbesondere flüssigen Produkten. Der Standbeutel wird als flachgelegter Beutel gefertigt und in Abfüllanlagen mit dem Füllgut befüllt.

Der in den Figuren dargestellte Standbeutel besteht in seinem grundsätzlichen Aufbau aus einer Frontwand 1 und einer Rückwand 2, die an ihren Längskanten 3 durch Siegelnähte 4 verbunden sind, sowie einem nach innen gefalteten Folienboden 5 und einem ebenfalls nach innen gefalteten Foliendeckel 6. Die Frontwand 1 und der Foliendeckel 6 sind durch eine Quersiegelnaht 7 verbunden. In dem Verbindungsbereich zwischen der Frontwand 1 und dem Foliendeckel 6 ist ein mit einem Verschluss versehenes Ausgießelement als Verschlusseinrichtung 8 angeordnet, welches flüssigkeitsdicht mit den angrenzenden Flächen des Foliendeckels 6 und der Frontwand 1 verbunden ist.

Gemäß der Darstellung in Fig. 2 ist an der Rückwand 2 des Standbeutels ein Folientragegriff 9 befestigt, welcher den in Fig. 5 dargestellten Aufbau aufweist. Der Folientragegriff 9 liegt innerhalb der Außenkontur des Standbeutels. Er ist an der beutelinnenseitigen Fläche der Rückwand 2 befestigt und durch eine Grifföffnung 10 in der Rückwand 2 zugänglich. Die Grifföffnung 10 ist flüssigkeitsdicht durch ein Folienblatt 11 verschlossen, welches an der Rückseite des Folientragegriffes 9 durch eine die Grifföffnung umgebende Siegelnaht 12 mit der Beutelinnenfläche verbunden ist. Der Darstellung in Fig. 2 ist zu entnehmen, dass die Grifföffnung 10 durch einen heraustrennbaren Folienabschnitt 13 der Rückwand abgedeckt sein kann.

Die in Fig. 5 dargestellte Einzelteilzeichnung des Folientragegriffes 9 zeigt, dass der Folientragegriff 9 eine aus einem Folienstreifen bestehende Schlaufe 14 aufweist, die ein Trägerblatt 15 umgreift. Das Trägerblatt 15 steht an beiden Seiten der Schlaufe 14 über und ist an den überstehenden Enden durch eine Siegelung 16 an dem rückseitigen Folienblatt 11 befestigt. Es kann zusätzlich oder alternativ auch unmittelbar an der Beutelinnenfläche angesiegelt werden.

Die Frontwand 1, die Rückwand 2, der Folienboden 5 und der Foliendeckel 6 sind durch Falten einer flächigen Materialbahn geformt. Dabei sind die Frontwand 1 und der Foliendeckel 6 durch eine Siegelnaht 7 verbunden, welche die gefaltete Materialbahn schlauchförmig schließt und eine Kante des Standbeutels bildet. Auch die Faltkanten zwischen dem Folienboden 5 und den Folienflächen der Frontwand und Rückwand sowie die Faltkanten zwischen dem Foliendeckel 6 und den Folienflächen der Frontwand und Rückwand sind durch Siegelnähte, so genannte Blindsiegelnähte 17, verstärkt. Die Blindsiegelnähte 17 haben keine Dichtungsfunktion und dienen ausschließlich der Verstärkung bzw. Versteifung des Standbeutels. In den Beutelecken sind ferner diagonale Siegelnähte 18 vorgesehen, die sich von den Rändern des Folienbodens 5 oder des Foliendeckels 6 jeweils bis zu den Längskanten 3 des Beutels erstrecken. Sie verbinden jeweils die Frontwand 1 oder Rückwand 2 mit einer benachbarten Flanke des Folienbodens 5 oder Foliendeckels 6.

Die Fig. 6 zeigt die Handhabung eines als Verpackung für Flüssigkeiten verwendeten Standbeutels beim Ausgießen des Füllgutes. Durch die Anordnung des Folientragegriffes 9 an der Rückwand 2 des Standbeutels wird erreicht, dass die Verpackung beim Ausgießen des Füllgutes stets so gehalten wird, dass die Verschlusseinrichtung 8 an der tiefsten Stelle liegt und eine vollständige Entleerung der Verpackung problemlos möglich ist. Im Ausführungsbeispiel ist die Verschlusseinrichtung 8 in Form eines Ausgießelementes etwa auf der Mitte des den Foliendeckel 6 begrenzenden Randes angeordnet. Auch außermittige Anordnungen sind ohne weiteres möglich. Ebenso kann der Folientragegriff 9 parallel oder quer zu den Längskanten 3 ausgerichtet werden.

Die Fig. 7 zeigt ein Verfahren zur Herstellung der Standbeutel. Auf einer ebenen Folienbahn 19 werden in vorgegebenen Abständen Folientragegriffe 9 so befestigt, dass die Folientragegriffe 9 nach Umfalten der Folienbahn 19 an einer Folienfläche positioniert sind, die eine Rückwand 2 oder einen nach innen gefalteten Folienboden 5 der Standbeutel bildet. Die Folientragegriffe 9 sind vorgefertigte Elemente und weisen beispielsweise den in Fig. 5 dargestellten Aufbau auf. Durch Falten wird die Folienbahn 19 anschließend in einen flachgelegten Seitenfaltenschlauch 20 umgeformt, der an einer Längsseite zwischen einer V-förmig eingelegten Falte und einer die Frontwand 1 der Standbeutel bildenden Fläche 21 noch offen ist. An seiner offenen Längsseite 22 wird der Seitenfaltenschlauch 20 mit einer Längssiegelnaht 23, welche bei dem fertigen Standbeutel der Quersiegelnaht 7 entspricht, geschlossen. Die Längssiegelnaht 23 ist in vorgegebenen Abständen unterbrochen und gibt dadurch Öffnungen 24 zum Einsetzen von Ausgießelementen 8 frei. In einem weiteren Verfahrensschritt werden Ausgießelemente 8 in die Öffnungen 24 in der Längssiegelnaht 23 eingesetzt und mit der Folienbahn 19 flüssigkeitsdicht verbunden. Schließlich werden die untere und obere Folienfläche des flachgelegten Seitenfaltenschlauches 20 mit Quersiegelnähten 25 verbunden. In einem letzten Verfahrensschritt werden von dem Seitenfaltenschlauch 20 Standbeutel abgetrennt, deren Längskanten von den Quersiegelnähten 25 geformt worden sind.

Der Darstellung in Fig. 7 entnimmt man auch, dass in der Folienbahn 19 Grifföffnungen 10 für die Folientragegriffe 9 vorbereitet werden und dass die Folientragegriffe 9 auf der Seite der Folienbahn 19 befestigt werden, die nach dem Umfalten der Folienbahn 19 die Beutelinnenseite bildet.

## Patentansprüche

1. Standbeutel aus einer heißsiegelfähigen Kunststofffolie, insbesondere für flüssiges Füllgut, mit
einer Frontwand (1) und einer Rückwand (2), die an ihren Längskanten (3) durch Siegelnähte (4) verbunden sind,
einem nach innen gefalteten Folienboden (5) sowie
einem nach innen gefalteten Foliendeckel (6),
wobei die Frontwand (1) und der Foliendeckel (6) durch eine Quersiegelnaht (7) verbunden sind und wobei in dem Verbindungsbereich zwischen der Frontwand (1) und dem Foliendeckel (6) eine Verschlusseinrichtung (8) angeordnet ist, welche flüssigkeitsdicht mit den angrenzenden Flächen des Foliendeckels (6) und der Frontwand (1) verbunden ist und wobei die Verschlusseinrichtung (8) ein mit einem Verschluss versehenes Ausgießelement ist, **dadurch gekennzeichnet, dass** ein Folientragegriff (9) etwa mittig an der Rückwand (2) angeordnet ist.

2. Standbeutel nach Anspruch 1, **dadurch gekennzeichnet, dass** der Folientragegriff (9) innerhalb der Außenkontur des Standbeutels liegt.

3. Standbeutel nach Anspruch 1 oder 2, **dadurch gekennzeichnet, dass** der Folientragegriff (9) an der beutelinnenseitigen Fläche der Rückwand (2) befestigt und durch eine Grifföffnung (10) in der Rückwand (2) zugänglich ist und dass die Grifföffnung (10) durch ein Folienblatt (11) flüssigkeitsdicht verschlossen ist, welches an der Rückseite des Folientragegriffes (9) durch eine die Grifföffnung (10) umgebende Siegelnaht (12) mit der Beutelinnenfläche verbunden ist.

4. Standbeutel nach Anspruch 2, **dadurch gekennzeichnet, dass** die Grifföffnung (10) durch einen heraustrennbaren Folienabschnitt (13) der Rückwand (2) verschlossen ist.

5. Standbeutel nach Anspruch 2 oder 3, **dadurch gekennzeichnet, dass** der Folientragegriff (9) eine aus einem Folienstreifen bestehende Schlaufe (14) aufweist, die ein Trägerblatt (15) umgreift, und dass das an beiden Seiten der Schlaufe (14) überstehende Trägerblatt (15) an dem rückseitigen Folienblatt (11) und/oder an der Beutelinnenfläche befestigt ist.

6. Standbeutel nach Anspruch 1, **dadurch gekennzeichnet, dass** der Folientragegriff (9') Enden aufweist, die durch Öffnungen in der Beutelhülle mit einem Folienblatt thermisch verbunden sind, welches mit Siegelnähten an der Beutelinnenfläche befestigt ist und die Öffnungen flüssigkeitsdicht verschließt.

7. Standbeutel nach Anspruch 1, **dadurch gekennzeichnet, dass** im Bereich des Foliengriffs (9) ein Verstärkungsblatt auf die Beutelinnenfläche aufgesiegelt ist, wobei eine Griffschlaufe des Foliengriffs (9) aus einem randseitig von zwei Schlitzen begrenzten Abschnitt der Beutelhülle und des Verstärkungsblatts gebildet ist und wobei ein Verschlussblatt an der Beutelinnenseite die von der Griffschlaufe gebildete Öffnung abdeckt.

8. Standbeutel nach einem der Ansprüche 1 bis 7, **dadurch gekennzeichnet, dass** die Frontwand (1), die Rückwand (2), der Folienboden (5) und der Foliendeckel (6) durch Falten einer flächigen Materialbahn geformt sind und dass die Frontwand (1) und der Foliendeckel (6) durch eine Siegelnaht verbunden sind, welche die gefaltete Materialbahn schlauchförmig schließt und eine Kante des Standbeutels bildet.

9. Standbeutel nach Anspruch 8, **dadurch gekennzeichnet, dass** die Faltkanten zwischen dem Folienboden (5) und den Folienflächen der Frontwand (1) und Rückwand (2) sowie die Faltkanten zwischen dem Foliendeckel (6) und den Folienflächen der Frontwand (1) und Rückwand (2) durch Blindsiegelnähte (17) verstärkt sind.

10. Standbeutel nach einem der Ansprüche 1 bis 9, **dadurch gekennzeichnet, dass** in den Beutelecken diagonale Siegelnähte (18) vorgesehen sind, die sich von den Rändern des Folienbodens (5) oder des Foliendeckels (6) jeweils bis zu den Längskanten (3) des Beutels erstrecken und jeweils die Frontwand (1) oder Rückwand (2) mit einer benachbarten Flanke des Folienbodens (5) oder Foliendeckels (6) verbinden.

11. Standbeutel nach einem der Ansprüche 1 bis 10, **dadurch gekennzeichnet, dass** der Folienboden (5) eine größere Breite aufweist als der Foliendeckel (6).

12. Verfahren zur Herstellung eines Standbeutels nach einem der Ansprüche 1 bis 11,
wobei auf einer ebenen Folienbahn (19) in vorgegebenen Abständen Folientragegriffe (9) so befestigt werden, dass die Folientragegriffe (9) nach Umfalten der Folienbahn (19) an einer Folienfläche positioniert sind, die eine Rückwand (2) der Standbeutel bildet,
wobei die Folienbahn (19) durch Falten in einen flachgelegten Seitenfaltenschlauch (20) umgeformt wird, der an einer Längsseite (22) zwischen einer V-förmig eingelegten Falte und einer die Frontwand der Standbeutel bildenden Fläche (21) noch offen ist,
wobei der Seitenfaltenschlauch (20) an seiner offenen Längsseite (22) mit einer Längssiegelnaht (239 verschlossen wird, die in vorgegebenen Abständen unterbrochen ist und dadurch Öffnungen zum Einsetzen von Schlusseinrichtungen (8) freigibt,
wobei die Verschlusseinrichtungen (8) in die Öffnungen (24) in der Längssiegelnaht (23) eingesetzt und nachfolgend mit der Folienbahn (19) flüssigkeitsdicht verbunden werden,
wobei die untere und obere Folienfläche des flachgelegten Seitenfaltenschlauches (20) mit Quersiegelnähten (25) verbunden werden und
wobei von dem Seitenfaltenschlauch (20) Standbeutel abgetrennt werden, deren Längskanten von den Quersiegelnähten (25) geformt worden sind.

13. Verfahren nach Anspruch 12, **dadurch gekennzeichnet, dass** in der Folienbahn (19) Grifföffnungen (10) für die Folientragegriffe (9) vorbereitet werden und dass die Folientragegriffe (9) auf der Seite der Folienbahn (19) befestigt werden, die nach dem Umfalten der Folienbahn (19) die Beutelinnenseite bildet.

## Claims

1. A stand-up pouch of a heat-sealable plastic film, in particular for liquid content, with
a front wall (1) and a rear wall (2) connected with each other by sealing seams (4) on their longitudinal edges (3),
a film floor (5) folded inwards and
a film lid (6) folded inwards,
wherein the front wall (1) and the film lid (6) are connected by a transverse sealing seam (7) and wherein a closure device (8) is arranged in the connection area between the front wall (1) and the film lid (6), the closure device (8) being connected with the adjacent surfaces of the film lid (6) and the front wall (1) in a liquid-tight manner, and wherein the closure device (8) is a pouring-out element equipped with a closure, **characterised in that** a film carrying handle (9) is arranged approximately centrally on the rear wall (2).

2. A stand-up pouch according to claim 1, **characterised in that** the film carrying handle (9) lies within the outer contour of the stand-up pouch.

3. The stand-up pouch according to claim 1 or 2, **characterised in that** the film carrying handle (9) is fastened to the pouch inside surface of the rear wall (2) and accessible through a handle opening (10) in the rear wall (2), and **in that** the handle opening (10) is closed in a liquid-tight manner by a film leaf (11), the film leaf being connected by a sealing seam (12) surrounding the handle opening (10) with the inside surface of the pouch on the rear side of the film carrying handle (9).

4. The stand-up pouch according to claim 2, **characterised in that** the handle opening (10) is closed by a detachable film section (13) of the rear wall (2).

5. The stand-up pouch according to claim 2 or 3, **characterised in that** the film carrying handle (9) comprises a strap (14) consisting of a film strip encompassing a carrier leaf (15), and **in that** the carrier leaf (15) which extends past the strap (14) on both sides thereof is fastened to the rearside film leaf (11) and/or the inside surface of the pouch.

6. The stand-up pouch according to claim 1, **characterised in that** the film carrying handle (9') comprises ends which are thermally connected with a film leaf through openings in the pouch casing, which film leaf is fastened with sealing seams on the inside surface of the pouch and closes the openings in a liquid-tight manner.

7. The stand-up pouch according to claim 1, **characterised in that** a reinforcement leaf is sealed onto the inside surface of the pouch in the area of the film handle (9), wherein a grip strap of the film handle (9) is formed of a section of film casing and reinforcement leaf, limited on the edges by two slits, and wherein a closure leaf covers the opening formed by the grip strap on the inside surface of the pouch.

8. The stand-up pouch according to one of claims 1 to 7, **characterised in that** the front wall (1), the rear wall (2), the film floor (5) and the film lid (6) are formed by folding a flat material web, and **in that** the front wall (1) and the film lid (6) are connected by a sealing seam, which closes the folded material web like a tube and forms one edge of the stand-up pouch.

9. The stand-up pouch according to claim 8, **characterised in that** the folded edges between the film floor (5) and the film surfaces of the front wall (1) and rear wall (2) as well as the folded edges between the film lid (6) and the film surfaces of the front wall (1) and rear wall (2) are reinforced by blind sealing seams (17).

10. The stand-up pouch according to one of claims 1 to 9, **characterised in that** diagonal sealing seams (18) are provided in the corners of the pouch, which respectively extend from the rims of the film floor (5) or the film lid (6) to the longitudinal edges (3) of the pouch and which respectively connect the front wall (1) or rear wall (2) with an adjacent flank of the film floor (5) or film lid (6).

11. The stand-up pouch according to one of claims 1 to 10, **characterised in that** the film floor (5) has a larger width than the film lid (6).

12. A method for manufacturing a stand-up pouch according to one of claims 1 to 11,
wherein film carrying handles (9) are fastened at predetermined distances on a flat film web (19) such that the film carrying handles (9) after folding-over the film web (19) are positioned on a film surface which forms a rear wall (2) of the stand-up pouches,
wherein the film web (19) is reformed by folding to form a laid-flat side-fold tube (20), which is still open on one longitudinal side (22) between a V-shaped laid-in fold and a surface (21) forming the front wall of the stand-up pouches,
wherein the side-fold tube (20) on its open longitudinal side (22) is closed with a longitudinal sealing seam (23) which is interrupted at predetermined distances, thereby freeing openings for fitting closure devices (8),
wherein the closure devices (8) are fitted into the openings (24) in the longitudinal sealing seam (23) and subsequently connected with the film web (19) in a liquid-tight manner,
wherein the lower and upper film surfaces of the laid-flat side-fold tube (20) are connected with transverse sealing seams (25) and
wherein stand-up pouches are separated from the side-fold tube (20), the longitudinal edges of which are formed by the transverse sealing seams (25).

13. The method according to claim 12, **characterised in that** handle openings (10) for the film carrying handles (9) are prepared in the film web (19), and **in that** the film carrying handles (9) are fastened on that side of the film web (19) which after folding the film web (19) over, forms the inside of the pouch.

## Revendications

1. Sachet à fond plat en un film de matière plastique thermoscellable, notamment pour un produit de remplissage liquide, avec
une paroi frontale (1) et une paroi arrière (2), qui sur leurs arêtes longitudinales (3) sont reliées par des joints de soudure (4),
un fond en film (5) replié vers l'intérieur,
ainsi qu'un couvercle en film (6) replié vers l'intérieur,
la paroi frontale (1) et le couvercle en film (6) étant reliés par un joint de scellement transversal (7) et dans la zone de liaison entre la paroi frontale (1) et le couvercle en film (6) étant disposé un dispositif de fermeture (8) qui est relié de manière étanche aux liquides avec les surfaces adjacentes du couvercle en film (6) et de la paroi frontale (1) et le dispositif de fermeture (8) étant un élément verseur muni d'une fermeture, **caractérisé en ce qu'**une poignée en film (9) est disposée de manière approximativement centrale sur la paroi arrière (2).

2. Sachet à fond plat selon la revendication 1, **caractérisé en ce que** la poignée en film (9) se situe à l'intérieur du contour extérieur du sachet à fond plat.

3. Sachet à fond plat selon la revendication 1 ou la revendication 2, **caractérisé en ce que** la poignée en film (9) est fixée sur la surface interne au sachet de la paroi arrière (2) et est accessible par une ouverture formant poignée (10) dans la paroi arrière (2) et **en ce que** l'ouverture formant poignée (10) est fermée de manière étanche aux liquides par un feuillet en film (11) qui sur la face arrière de la poignée en film (9) est relié avec la surface intérieure du sachet par un joint de scellement (12) entourant l'ouverture formant poignée (10).

4. Sachet à fond plat selon la revendication 2, **caractérisé en ce que** l'ouverture formant poignée (10) est fermée par un coupon de film (13) détachable de la paroi arrière (2).

5. Sachet à fond plat selon la revendication 2 ou la revendication 3, **caractérisé en ce que** la poignée en film (9) comporte une boucle (14) constituée d'une bande de film, qui enveloppe un feuillet porteur (15) et **en ce que** le feuillet porteur (15) débordant sur les deux côtés de la boucle (14) est fixé sur le feuillet en film (11) côté arrière et/ou à la surface intérieure du sachet.

6. Sachet à fond plat selon la revendication 1, **caractérisé en ce que** la poignée en film (9') comporte des extrémités, qui à travers des ouvertures dans l'enveloppe du sachet sont reliées par moyen thermique avec un feuillet en film, qui par des joints de scellement est fixé sur la surface intérieure du sachet et qui ferme les ouvertures de manière étanche aux liquides.

7. Sachet à fond plat selon la revendication 1, **caractérisé en ce que** dans la zone de la poignée en film (9), un feuillet de renfort est scellé sur la surface intérieure du sachet, une boucle formant poignée de la poignée du sachet (9) étant formée par un coupon de l'enveloppe du sachet et du feuille de renfort délimité côté bordure par deux encoches et un feuillet de fermeture sur la face intérieure du sachet recouvrant l'ouverture formée par la boucle formant poignée.

8. Sachet à fond plat selon l'une quelconque des revendications 1 à 7, **caractérisé en ce que** la paroi frontale (1), la paroi arrière (2), le fond en film (5) et le couvercle en film (6) sont façonnés par pliage d'une bande de matière plane et **en ce que** la paroi frontale (1) et le couvercle en film (6) sont reliés par un joint de scellement qui ferme la bande de matière en forme de tube et qui forme une arête du sachet à fond plat.

9. Sachet à fond plat selon la revendication 8, **caractérisé en ce que** les arêtes de pliage entre le fond en film (5) et les surfaces en film de la paroi frontale (1) et de la paroi arrière (2), ainsi que les arêtes de pliage entre le couvercle en film (6) et les surfaces en film de la paroi frontale (1) et de la paroi arrière (2) sont renforcées par des faux joints de scellement (17).

10. Sachet à fond plat selon l'une quelconque des revendications 1 à 9, **caractérisé en ce que** dans les coins du sachet sont prévus des joints de scellement (18) en diagonale, qui à partir des bords du fond en film (5) ou du couvercle en film (6) s'étendent chacun vers les arêtes longitudinales (3) du sachet et qui relient chacun la paroi frontale (1) ou la paroi arrière (2) avec un flanc voisin du fond en film (5) ou du couvercle en film (6).

11. Sachet à fond plat selon l'une quelconque des revendications 1 à 10, **caractérisé en ce que** le fond en film (5) présente une largeur supérieure à celle du couvercle en film (6).

12. Procédé de fabrication d'un sachet à fond plat selon l'une quelconque des revendications 1 à 11,
lors duquel que sur une bande en film (19) plane, on fixe à des écarts prédéfinis des poignées en film (9), de telle sorte qu'après avoir replié la bande en film (19), les poignées en film (9) soient positionnées sur une surface en film qui forme une paroi arrière (2) du sachet à fond plat,
lors duquel on reforme la bande en film (19) par pliage en un tube à pli latéral (20) posé à plat qui est encore ouvert sur un côté longitudinal (22), entre un pli inséré en forme de V et une surface (21) formant la paroi frontale du sachet à fond plat,
lors duquel on referme le tube à pli latéral (20) sur son côté longitudinal (22) ouvert par un joint de scellement longitudinal (23) qui est interrompu à des écarts longitudinaux et qui libère de ce fait des ouvertures pour insérer des dispositifs de fermeture (8),
lors duquel on insère les dispositifs de fermeture (8) dans les ouvertures (24) dans le joint de scellement longitudinal (23) et on les relie ensuite de manière étanche aux liquides avec la bande en film (19),
lors duquel on relie la surface inférieure et supérieure du tube à pli latéral (20) posé à plat à l'aide de joints de scellement transversaux (25) et
lors duquel, on détache du tube à pli transversal (20) des sachets à fond plat dont les arêtes longitudinales ont été formées par les joints de scellement transversaux (25).

13. Procédé selon la revendication 12, **caractérisé en ce que** dans la bande de film (19), on prépare des ouvertures formant poignée (10) pour les poignées en film (9) et **en ce qu'**on fixe les poignées en film (9) sur le côté de la bande de film (19) qui après le repliage de la bande de film (19) forme la face intérieure du sachet.
